# EUROPÄISCHE PATENTSCHRIFT

(11) **EP 0 329 602 B1**
(45) Veröffentlichungstag und Bekanntmachung des Hinweises auf die Patenterteilung: **22.06.1994**
(21) Anmeldenummer: 89810026.8
(22) Anmeldetag: 12.01.1989
(51) Int. Cl.: B65H 29/00, B65H 29/04

(54) **Verfahren und Anordnung zum Puffern und Konvertieren von vorzugsweise in Schuppenformation anfallenden, flächigen Erzeugnissen**
Process and arrangement for buffering and converting flat products preferably arriving in a shingled formation
Procédé et dispositif pour emmagasiner et convertir des produits plats de préférence arrivant dans une formation en écailles

(30) Priorität: 17.02.1988 CH 580/88
(43) Veröffentlichungstag der Anmeldung: 23.08.1989
(73) Patentinhaber: Ferag AG, CH-8340 Hinwil (CH)
(72) Erfinder: Meier, Jacques, CH-8344 Bäretswil (CH)
(74) Vertreter: Frei, Alexandra Sarah

(56) Entgegenhaltungen:
- EP-A- 0 229 888
- DE-A- 2 544 135
- DE-A- 3 532 403
- GB-A- 2 117 359

## Beschreibung

Die Erfindung bezieht sich auf ein Verfahren und eine Anordnung zum Puffern und Konvertieren von vorzugsweise in Schuppenformation anfallenden, flächigen Erzeugnissen, insbesondere Druckprodukten, gemäss dem Oberbegriff des Patentanspruchs 1 bzw. 10.

Es ist bekannt, flächige Erzeugnisse verschiedenster Art kontinuierlich einem Wickelkern zuzuführen und auf diesen aufzuwickeln (siehe z.B. DE-PS 2 207 556, EP-PS-243837. Insbesondere in der Druckereitechnik sind die anfallenden Druckprodukte vorzugsweise in Schuppenformation angeordnet und werden derart den Wickelstationen zugeführt und zu Wickeln aufgewickelt. Ist die Zahl der auf diese Weise zu verarbeitenden Erzeugnisse grösser als die Kapazität eines Wickels, so müssen, sobald der Wickel voll ist, Massnahmen getroffen werden, um die kontinuierlich anfallenden Erzeugnisse auf einen anderen, leeren Wickelkern aufwickeln zu können. In einfachster, jedoch unwirtschaftlicher Weise wäre es beispielsweise möglich, den Arbeitsprozess zu unterbrechen und während diesem Unterbruch den vollen Wickel gegen einen leeren Wickelkern auszutauschen.

Des weiteren ist aus der CH-PS 654 553 und der CH-PS 654 554 ein Verfahren und eine Vorrichtung bekannt, weiche es erlauben, bei nur einer Wickelstation mit einem zusätzlichen Zwischenwickel ohne Unterbruch des Arbeitsprozesses den Hauptwickel der Wickelstation auszutauschen. Dabei müssen jedoch die Erzeugnisse in Doppelschichten aufgewickelt und zur weiteren Verarbeitung mittels einer speziellen Einrichtung, wieder in zwei getrennte Schuppenströme aufgeteilt werden. Soll ein Wickel in einem anderen Arbeitsbereich weiterverarbeitet werden, muss dort eine solche zusätzliche Vorrichtung zum Abwickeln der Doppelwickel vorgesehen sein. Je nach Kapazität des Zwischenwickels und wegen der Doppelschichtung der aufgewickelten Erzeugnisse auf dem Hauptwickel ist bei diesem Verfahren ein Auswechseln des Wickels in relativ kurzen Zeitabständen notwendig.

Aus der DE-OS 33 04 219 ist eine Vorrichtung zum Stapeln von Druckbogen bekannt. Die über eine Zubringerförderstrecke zugeführten Druckbogen werden an ein Förderband der Vorrichtung übergeben. Es ist offensichtlich, dass bei dieser Übergabe die Phasenlage der Druckbogen, d.h. die Information über gegenseitige Überlappung bzw. Verschiebung der Druckprodukte, verloren geht und die Druckbogen zudem wegen der zum Förderband rechtwinklig stehenden Zuführung zwangsläufig anders angeordnet werden. Diese Vorrichtung kann daher nur Anwendung finden, wenn eine nachträgliche Zwischenstapelung der Druckprodukte erfolgt und die veränderte Phasenlage bei der Weiterverarbeitung keine Rolle spielt. Bei vielen zeitgemässen Anwendungen ist es jedoch gerade erwünscht oder erforderlich, die Phasenlage der Druckprodukte möglichst während allen Arbeitsschritten und auch bei der Zwischenlagerung aufrecht zu erhalten. Ohne zusätzliche, aufwendige und teure Massnahmen kann diese Vorrichtung daher nicht für solche Anwendungen eingesetzt werden. Des weiteren kann mit dieser Einrichtung die gegenseitige Lage der Druckbogen an der Abtransportstrecke nicht frei gewählt werden. Ein weiterer Nachteil besteht darin, dass es nicht oder nur unter erheblichem Aufwand möglich ist, die einzelnen Wickel bzw. Pufferwickel auszuwechseln, da diese parallel nebeneinander angeordnet sind, der Zugang zu den einzelnen Wickeln praktisch nicht möglich und die Vorrichtung demnach nur begrenzt als Offline Puffer einsetzbar ist.

Daneben ist es aus der DE-OS 25 44 135 bekannt, zwei wechselweise beschickbare Wickelstationen vorzusehen, von denen jeweils der einen Erzeugnisse zugeführt werden, während der anderen Wickelstation der volle Wickel entnommen wird. Diese Lösung ist aber in dieser Ausführung innerhalb eines Gesamtprozesses nur beschränkt einsetzbar, da die Wickel für die Weiterverarbeitung manuell (oder allenfalls mithilfe von Handlingvorrichtungen) einer weiteren Anlage zugeführt werden müssen, das heisst mit anderen Worten, dass die Vorrichtung eine "Sackgasse" innerhalb eines kontinuierlichen Prozesses bildet. Für das Abwickeln müssen zusätzliche Stationen eingesetzt werden. Zudem führt der rechtwinklige Verlauf der Transportbänder an den Übergabestellen ähnlich wie bei der DE-OS 33 04 219 zu Problemen, da die gegenseitige Anordnung der Erzeugnisse notwendigerweise (unerwünscht) verändert wird.

In vielen Anwendungen, bspw. in der Druckereibranche, fallen die Erzeugnisse bei verschiedenen Verarbeitungsprozessen in bestimmter Anordnung an. So werden beispielsweise Zeitungen auf Förderstrecken oft mit dem Bund voraus, Zeitschriften mit der Blume voraus transportiert. Selbstverständlich kann die gegenseitige Anordnung der Erzeugnisse bezüglich einer Vielzahl weiterer Parameter (Phasenlage, ober-/unterschlächtige Förderung, räumliche Lage, etc.) variieren. Um Erzeugnisse mit verschiedenen Parametern in einem folgenden, einheitlichen Prozess oder speziellen Maschinen verarbeiten zu können, ist es deshalb notwendig, diese den Erzeugnissen zugeordneten Parameter zu konvertieren bzw. zu vereinheitlichen. Allgemein bekannt sind bspw. Vorrichtungen, die mittels Umwickeln die auf einen Wickel unterschlächtig aufgewickelten Druckprodukte (die beim einfachen Abwickeln oberschlächtig anfallen würden) in einen wiederum unterschlächtigen Produktestrom konvertieren. Bisherige Vorrichtungen dieser Art sind immer für spezielle Anwendungen vorgesehen und ermöglichen daher nur ein beschränktes Konvertieren solcher Parameter. Ausserdem sehen diese Vorrichtungen keine Möglichkeit des Pufferns von Erzeugnissen vor.

Es ist Aufgabe der Erfindung, ein Verfahren und eine Anordnung zu schaffen, welche die obengenannten Nachteile vermeidet und sowohl als Offline-Puffer als auch als funktionelle Anordnung zum flexiblen Konvertieren der Parameter der Erzeugnisse innerhalb eines Gesamtsystems einsetzbar ist, wobei möglichst ein geringer maschineller Gesamtaufwand, insbesondere an Wickelstationen, erreicht werden soll.

Es ist des weiteren Aufgabe der Erfindung ein Verfahren und eine Anordnung so zu schaffen, dass auch bei sehr hohen Arbeitskapazitäten ein problemloses Austauschen der beschickten Wickel ohne Prozessunterbruch und damit eine unbegrenzte Offline-Pufferung möglich ist, sowie ein flexibles Verhältnis von den der Vorrichtung zu- und abgeführten Erzeugnissen sowohl in Bezug auf Menge als auch Orientierung und gegenseitige Lage der Erzeugnisse erreicht wird; dabei soll die erfindungsgemässe Anordnung platzsparend angeordnet werden können.

Diese Aufgabe wird durch die im kennzeichnenden Teil des Patentanspruchs 1 bzw. 9 genannten Merkmale gelöst.

Das erfindungsgemässe Verfahren erlaubt ein kontinuierliches Zuführen von beliebigen, vorzugsweise biegsamen und in Schuppenformation anfallenden, flächigen Erzeugnissen. Vorzugsweise wird das Verfahren im Zusammenhang mit Druckprodukten angewandt. Über eine gemeinsame Hauptzuführungsmittel, ein Zuführband oder -transporteur, werden mindestens zwei in Förderrichtung hintereinander angeordnete Wickelstationen beschickt. Je nach Menge der zugeführten Erzeugnisse, die von der Prozessgeschwindigkeit abhängig ist, können zwei oder vorzugsweise mehr Wickelstationen vorgesehen sein. Die abwechslungsweise Beschickung dieser Wickelstationen kann beliebig gesteuert werden. Durch geeignete Anordnung eines gemeinsamen Hauptabführungsmittels bzw. einer ähnlichen Fördereinrichtung ist es möglich, gleichzeitig einen Wickel zu beschicken und von einem anderen Wickel Erzeugnisse aus der Vorrichtung abzuführen, wobei das Verhältnis der zu- und abgeführten Erzeugnisse beliebig steuerbar ist. Daneben ist es dank der freien Zugänglichkeit der einzelnen Wickelmodule möglich, problemlos volle Wickel von der Vorrichtung in ein Lager zu bringen oder volle Wickel aus einem Zwischenlager der Vorrichtung zuzuführen ohne dass der Arbeitsprozess beeinflusst oder gar unterbrochen würde. Durch geeignete Massnahmen, bspw. einer Umwickeleinrichtung, innerhalb der Anordnung kann auch die gegenseitige Orientierung bzw. Lage der Erzeugnisse am Ausgang beliebig gegenüber derjenigen am Eingang bzw. dem Zuführband verändert werden. Die Phasenlage der Erzeugnisse kann während der Pufferung konstant beibehalten werden. Durch dieses Wickelverfahren ist eine optimale Flexibilität der Anwendungsmöglichkeiten beim Auf- bzw. Abwickeln der Erzeugnisse gewährleistet und es ermöglicht einen kontinuierlichen Offline-Betrieb innerhalb eines Gesamtprozesses bzw. Gesamtsystems.

Die Anordnung gemäss der Erfindung enthält mindestens zwei Wickelmodule mit auswechselbaren Wickelkernen bzw. Wickeln. Hauptzuführungsmittel, die Wickelebenen der Wickelmodule und Hauptabführungsmittel liegen vorzugsweise in einer senkrechten Ebene. Das Hauptzuführungsmittel ist dabei geradlinig über den Wickelstationen durchgeführt und besitzt eine mindestens der Anzahl Wickelstationen entsprechende Zahl von Verzweigungsstellen bzw. Weichen. Die einzelnen Abzweigungen zu den Wickelstationen führen die Erzeugnisse den Wickeln vorzugsweise an deren Unterseite zu. Jede Wickelstation besitzt eine Verbindung zum Hauptabführungsmittel, welches unter den Wickelstationen geradlinig durchgeführt ist. Um die gegenseitige Anordnung der Erzeugnisse am Ausgang beliebig vorgeben zu können, ist es vorteilhaft innerhalb der Vorrichtung mindestens eine Einrichtung zum Umwickeln der Wickel bzw. Verändern der Eingangsparameter der Druckprodukte-Anordnung vorzusehen.

Anhand der nachfolgenden Figuren sind Ausführungsbeispiele des erfindungsgemässen Verfahrens und der Anordnung näher beschrieben.
- Fig. 1: zeigt ein Blockschema des erfindungsgemässen Verfahrens.
- Fig. 2: zeigt ein Beispiel einer einfachen Anordnung mit drei Wickelmodulen.
- Fig. 3: zeigt eine Anordnung mit drei Wickelmodulen mit je einer Umwickeleinrichtung.
- Fig. 4: zeigt eine weitere Anordnung mit zwei Wickelmodulen mit je einer Umwickeleinrichtung sowie zwei Wickelmodulen mit Möglichkeit zum Umwickeln oder 180°-Umlenken der Druckprodukte.
- Fig. 5: zeigt ein Blockschema des erfindungsgemässen Verfahrens mit zwei Rückführungen und einem Puffertakter.

Obwohl die Erfindung im folgenden anhand von Beispielen aus dem Bereich der Druckerei-Technik näher erläutert ist, kann die Erfindung selbstverständlich auch im Zusammenhang mit beliebigen anderen, flächenhaften Erzeugnissen, bspw. flexiblen Kunststoffteilen, angewandt werden. Ausserdem ist es nicht Voraussetzung, dass die Erzeugnisse in Schuppenformation zugeführt werden. So können bspw. mittels einem Klammertransporteur im Abstand zueinander gehaltene Erzeugnisse in gleicher Weise auf- bzw. abgewickelt werden.

Sollen beispielsweise mit hoher Frequenz anfallende Druckprodukte einem weiteren Prozessschritt zugeführt werden, der eine geringere Arbeitskapazität aufweist als notwendig wäre, um die kontinuierlich anfallenden Druckerzeugnisse aufnehmen zu können oder kommt es bei einem Arbeitsschritt zu einem Unterbruch, so ist es notwendig, einen entsprechenden Puffer vorzusehen. Bekannte Lösungen weisen, wie weiter oben erläutert wurde, entweder einen erheblichen maschinellen Aufwand auf oder schränken die Möglichkeiten des Arbeitsprozesses ein. Mit der vorliegenden Erfindung soll einerseits eine echte Offline Pufferung realisiert werden, d.h. die mögliche Pufferkapazität soll beliebig gross sein. Andererseits soll die Pufferanordnung gleichzeitig die Möglichkeit bieten, die verschiedenen, der Art und Weise der Druckprodukte-Zuführung zuordenbaren Parameter flexibel zu verändern.

Mit bisherigen Puffervorrichtungen konnte, trotz erheblichem maschinellen Aufwand, nur eine Funktion, nämlich das Puffern von zugeführten Erzeugnissen, erreicht werden. Der erfindungsgemässe Gedanke liegt darin, eine Multifunktionseinrichtung zu schaffen, die bei möglichst geringem Aufwand eine Vielzahl von Funktionen erfüllen kann. Dabei wird die Tatsache ausgenützt, dass zur Pufferung notwendigerweise Einrichtungen, wie bspw. zusätzliche Wickelstationen, vorhanden sind, welche die maschinellen Voraussetzungen für weitere Funktionen, insbesondere die Veränderung der Eingangsparameter mit sich bringen. Damit wird der totale maschinelle Aufwand in einem Gesamtsystem optimiert. Durch Einsatz der erfindungsgemässen Vorrichtung an nur einer Stelle eines Gesamtsystems kann letzteres in seiner Gesamtheit optimiert und flexibler gemacht werden. Es besteht keine Notwendigkeit mehr, dass bspw. Druckerpresse, Einsteck- und Bündelvorrichtungen etc. in ihrer Arbeitsgeschwindigkeit aufeinander abgestimmt sind, da der Offline-Puffer die notwendige Schnittstelle sowohl in dieser Hinsicht als auch im Bezug auf andere Parameter bildet.

Das erfindungsgemässe Verfahren wird im folgenden anhand des Blockschemas in Figur 1 näher erläutert. Dabei ist zu beachten, dass diese Figur in keiner Weise auf eine räumliche Anordnung der einzelnen Elemente Bezug nimmt, sondern nur die für das Verfahrensprinzip bedeutenden funktionellen Verbindungen aufzeigt. Über einen gemeinsamen Haupteingang 2 werden der Off-Line Puffervorrichtung 1, welche eine geeignete Anzahl Wickelmodule 41-45 enthält, Druckprodukte mit einer Taktfrequenz t₁, einer Orientierung o₁, einer Phase p und einer gegenseitigen Lage l₁ zugeführt. Dabei soll als Phase p bzw. der Phasenlage die gegenseitige Verschiebung der Druckprodukte in Transportrichtung verstanden werden. Mit der Orientierung o wird die räumliche Lage der Druckprodukte (bspw. Blume oder Bund in Transportrichtung, Deckblatt nach oben oder unten, etc.) beschrieben und unter der gegenseitigen Lage l wird angegeben, ob die Druckprodukte am Eingang 2 ober- oder unterschlächtig zugeführt werden. An einem Hauptausgang 3 werden die Druckprodukte mit einer Taktfrequenz t₂, einer Phase p, einer Orientierung o₂ und einer gegenseitigen Lage l₂ abgegeben. An zusätzlichen, von der Anzahl Wickelstationen im Off-Line Puffer 1 abhängigen Anzahl von Seiteneingängen 21-25 können leere oder beschickte Wickel mit Druckprodukten dem Offline Puffer 1 zugeführt werden. Die auf die Wickelkerne aufgewickelten Druckprodukte können in analoger Weise mit Parametern l₂₁-l₂₅, o₂₁-o₂₅, die den "engefrorenen" Zustand der Erzeugnisse beschreiben, etc. charakterisiert werden. An Seitenausgängen 31-35 können dem Offline Puffer volle, leere oder teilweise abgewickelte Wickel entnommen werden. [In allgemeiner Weise werden im folgenden Eingangsparametern mit xᵢ und Ausgangsparametern mit yᵢ bezeichnet].

Die über diese Seitenein- bzw. Seitenausgänge zugeführten bzw. entnommenen Wickel sind mit Druckprodukten derart bestückt, dass diese vorzugsweise die gleiche Phase p aufweisen, ansonsten aber jeder Wickel seinerseits Druckprodukte eigener Orientierung o und gegenseitiger Lage l enthalten kann. Von den Wickelmodulen 41-45 des Offline Puffers 1 kann mindestens eines die Lage l und die Orientierung o der ihr über Haupteingang oder Seiteneingange (2, 21-25) zugeführten Druckerzeugnisse verändern. Ausserdem kann eine direkte Verbindung 5 zwischen Hauptein- 2 und Hauptausgang 3 vorgesehen sein. Jedes Wickelmodul 41-45 kann eine Haupt- und eine Pufferwickelstation oder auch zusätzliche Einrichtungen zum Konvertieren der Parameter enthalten.

Über Eingangsweichen 51-55, welche die Funktion von Weichen haben, ist der Haupteingang 2 mit den einzelnen Wickelmodulen 41-45 und dem Hauptausgang 3 verbunden. In ähnlicher Weise sind die Ausgänge der einzelnen Wickelmodule über Ausgangsweichen 56-60 mit dem Hauptausgang 3 verbunden. Selbstverständlich können dem Haupteingang 2 Erzeugnisse von verschiedenen Anlagen her zugeführt, d.h. ein Mehrfacheingang 2 vorgesehen werden. Aus Figur 1 ist des weiteren erkennbar, dass dem Hauptausgang 3 gleichzeitig direkt vom Haupteingang und/oder aus einem oder mehr Wickelmodulen Erzeugnisse zugeführt werden können, wobei diese durch geeignetes Zusammenführen an den Ausgangsweichen 56-60 zu einer einheitlichen Schuppenformation zusammengespleisst oder nachträglich einzelne Druckbogen oder -bünde in diese eingesteckt werden. Dazu kann bspw. ein Puffertakter gemäss der CH-PS 610276 bzw. US-PS 4,072,228 eingesetzt werden, wie dies im Zusammenhang mit Figur 5 näher beschrieben ist.

Einseitig bedruckte Druckbogen werden beispielsweise unterschlächtig und mit ihrer bedruckten Seite nach oben dem Haupteingang 2 mit einer Taktfrequenz t₁ zugeführt. Sollen die Druckprodukte am Hauptausgang mit ihrer Unterseite nach oben und mit einer niedereren Taktfrequenz t₂ anfallen, so ist der Haupteingang 2 über eine der Eingangsweichen 51-55 mit einem Wickelmodul zu verbinden, an dessen Ausgang die Druckprodukte mit der gewünschten Orientierung o₂ herausgeführt werden können. Es ist offensichtlich, dass in diesem Beispiel die Taktfrequenz nur verändert werden kann, wenn ein Teil der Druckprodukte gepuffert wird. Die geschieht dadurch, dass bspw. ein Wickel eines ersten Wickelmoduls gefüllt wird. Anschliessend wird der Haupteingang 2 automatisch mit einem zweiten Wickelmodul verbunden. Während die anfallenden Druckerzeugnisse nun auf dem Wickel im zweiten Wickelmodul gepuffert werden, ist es möglich dem Wickel des ersten Wickelmoduls Druckprodukte mit der gewünschten Taktfrequenz t₂ zu entnehmen. Die gewünschte Taktfrequenz t2 wird erreicht, indem die Druckprodukte von dem entsprechenden zweiten Wickelmodul mit der gewünschten Geschwindigkeit abgewickelt und dem Hauptausgang 3 zugeführt werden. Selbstverständlich kann auch der Wickel als ganzes diesem Wickelmodul über den entsprechenden Seitenausgang entnommen werden.

Es sind folgende Funktionen bzw. deren Verknüpfungen innerhalb eines Wickelmoduls möglich:

| Veränderung von: | | | |
|---|---|---|---|
| | gegenseitige Lage | Orientierung | Taktfrequenz |
| Typ 1 | x | | |
| Typ 2 | | x | |
| Typ 3 | | | x |
| Typ 4 | x | x | |
| Typ 5 | x | | x |
| Typ 6 | | x | x |
| Typ 7 | x | x | x |
| Typ 8 | (keiner der Parameter wird verändert) | | |

Selbstverständlich kann bei speziellen Prozessabläufen das Verändern weiterer Parameter, unter Umständen auch der Phase p, notwendig sein, so dass diese Tabelle nur ein Beispiel der innerhalb eines Wickelmoduls durchführbaren Funktionen darstellt. Es ist selbstverständlich möglich durch Serieschaltung von mindestens zwei Wickelmodulen die Funktionen zu verknüpfen, also bspw. ein Wickelmodul des Typus 6 durch Serieschaltung zweier Module der Typen 2 und 3 zu erhalten. Dazu sind innerhalb der Puffervorrichtung 1 zusätzliche Weichen 71, 72 vorgesehen, die in der dargestellten Anordnung bspw. eine Serieschaltung der Wickelmodule 41, 42 und 44 zulassen.

Da leere und volle Wickel über die Seitenaus- und Seiteneingänge 21-25 bzw. 31 bis 35 dem Offline Puffer zugeführt und entnommen werden können, können letzterem selbst bei leerlaufendem Hauptausgang 3, d.h. wenn dort keine Druckprodukte entnommen werden, permanent Druckerzeugnisse über den Haupteingang 2 zugeführt werden. Durch Zwischenlagerung der vollen Wickel aus dem Offline Puffer 1 in einem separaten Lager kann die Pufferkapazität des Offline Puffers beliebig vergrössert werden. Je nach Einsatzgebiet kann der Offline Puffer zwei oder vorzugsweise mehr Wickelmodule 41-45 enthalten. Umgekehrt können aus einem solchen Lager volle Wickel über die Seiteneingänge 21 bis 25 der Offline Pufferanordnung zugeführt werden und durch Abwickeln in einem geeigneten Wickelmodul 41-45 mit gewünschten Ausgangsparametern yᵢ am Hauptausgang 3 abgegeben werden ohne dass am Haupteingang 2 Erzeugnisse anfallen.

Die vorliegende Erfindung erlaubt es demnach einerseits, die anfallenden Druckerzeugnisse im Off-Line Puffer aufzunehmen und falls erforderlich auch zwischenzuspeichern und kann andererseits als funktionelle Anordnung zur Konversion der den Erzeugnissen zuordenbaren Parametern xᵢ eingesetzt werden. Die Ausgangsparameter yᵢ stehen dabei in funktioneller Abhängigkeit von den Eingangsparametern xᵢ, wobei die möglichen Funktionen einerseits durch die Typen der Wickelmodule innerhalb der Anordnung (vgl. Tabelle) und andererseits durch deren gegenseitigen zusätzlichen Verbindungen, bspw. 71, 72 in Figur 1, gegeben sind. Die Pufferanordnung kann durch Koordination mit einem zusätzlichen, separaten Lager, beliebig erweitert werden. In beschriebener Weise können auf einen Wickel aufgewickelte Erzeugnisse über die Seiteneingänge 21-25 eingesetzt, konvertiert und direkt innerhalb der Anordnung auf einen neuen Wickel aufgewickelt werden (durch entsprechendes Schalten der zusatzlichen Weichen 71, 72) oder am Hauptausgang 3 zur weiteren Verarbeitung entnommen werden.

Die Steuerung der Anordnung erfolgt durch eine Rechnereinheit, welche den Zustand der einzelnen Wickelmodule überwacht sowie die funktionelle Steuerung der Anlage übernimmt. Zusätzlich können im Bereich der Förderstrecken Sensoren zur Überwachung vorgesehen werden, welche allfällige Störungen (bspw. einen Unterbruch des Schuppenstroms) detektieren. Vorzugsweise werden durch einen zentralen Computer mindestens Zu- und Abführung der Erzeugnisse über die Ein- und Ausgänge (2, 3, 21-25, 31-35), die Wickelvorgänge der einzelnen Wickelmodule (41-45), die Stellung der Weichen (51-60, 71, 72) und die Verbindungen zwischen den Wickelmodulen (41-45) und den Ein- und Ausgängen (2, 3, 21-25, 31-35) mittels bspw. optischen Sensoren überwacht und/oder gesteuert. Unter Umständen ist es bei komplexen Wickelmodulen erforderlich, zusätzliche dezentrale Rechnereinheiten vorzusehen.

Im folgenden wird ein Beispiel einer Anordnung mit drei Wickelmodulen zur Durchführung das beschriebenen Verfahrens näher dargestellt. In Figur 2 sind das Hauptzuführungsmittel 11, das Hauptabführungsmittel 12 und drei Wickelmodule 41, 42, 43 erkennbar. Über eine Gruppe von Eingangsweichen 51, 52, 53 führt je eine Förderverbindung 61, 62, 63 zu den entsprechenden Wickelmodulen 41-43 und führt diesen die Druckprodukte von unten her zu. Die Wickelmodule enthalten je eine Wickelstation 8 mit Wickelhalterungen 46-48, welche dem Auf- bzw. Abwickeln von Wickeln 10 dienen. Die Wickel 10 besitzen einen Wickelkern 9, welcher es erlaubt, die Wickel in den Wickelstationen auszutauschen. Eine mögliche Ausführung der Wickelstationen, das Auf- und Abwickeln bzw. die Art und Weise des Auswechselns von Wickeln oder Wickelkernen geht aus den EP-Patente 281790, 243837, 161569 hervor. Die Wickelmodule sind in Förderrichtung hintereinander so angeordnet, dass die Wickelebenen, d.h. die senkrecht zur Wickelachse stehenden Mittenebenen der Wickel, der einzelnen Wickelstationen 8 lotrecht und in einer Ebene sind. Das Zuführband ist über den Wickelmodulen 41-43 geradlinig durchgeführt. In ähnlicher Weise liegt das Hauptabführungsmittel 12 unter den Wickelmodulen, parallel zum Hauptzuführungsmittel und den Wickelebenen. Selbstverständlich kann die Anordnung von Zu- und Abführmittel vertauscht oder gegenüber den Wickelmodulen leicht seitlich verschoben sein. Ausserdem können die einzelnen Wickelmodule für spezielle Anwendungen ebenfalls seitlich versetzt sein, wobei die Zu- und Abführung entsprechende Weichen bzw. Verbindungsförderstrecken zur Überwindung des seitlichen Versatzes aufweisen.

Es ist leicht erkennbar dass die Vorrichtung anstelle eines Zuführ- bzw. Abführbandes Fördermittel anderer Art, beispielsweise einen Klammertransporteur, einen Bandtransporteur oder ein Klammerkettensystem enthalten kann. Für die Verbindungsstrecken zwischen den Eigangseichen 51, 52, 53 bis zu den einzelnen Wickelmodulen 41, 42, 43 können unterschiedliche Fördermittel eingesetzt werden.

Alle Förderstrecken und Wickelmodule sind demnach parallel zu einer senkrechten Ebene ausgerichtet. Diese Anordnung der Wickelmodule bzw. der Transportbänder hat den grossen Vorteil, dass alle Wickelmodule 41-43 bzw. die auf deren Wickelhalterungen 46-48 gehaltenen Wickel von mindestens einer Seite her gut erreichbar sind, so dass die Wickel bzw. Wickelkerne bspw. mit einem Flurförderer, der in einem ebenfalls parallel zu dieser Ebene geführten Weg entlang der Anordnung hin- und herfahren kann, ergriffen und ausgetauscht werden können. Diese einfache Möglichkeit des Handlings ermöglicht den Einsatz von speziellen, bspw. auch induktiv gesteuerten, Handlingvorrichtungen. Wegen der Austauschbarkeit der Wickel kann in einem separaten Lager eine beliebig grosse Menge von Druckprodukten platzsparend und kostengünstig gepuffert werden. Da bei hohen Arbeitskapazitäten ein sehr häufiges Austauschen der Wickel nötig wird, sind im allgemeinen mindestens drei Wickelmodule erforderlich. Wie aus der Zeichnung ersichtlich ist, fallen bei diesem Ausführungsbeispiel die bei der Darlegung des erfindungsgemässen Verfahrens erwähnten Seitenein- 21-25 und Seitenausgänge 31-35 zusammen, d.h. die Wickel werden am gleichen Ort des Wickelmoduls eingesetzt und wieder herausgenommen.

Eine zweite Förderverbindung 66, 67, 68 mit einer 180 Umlenkung führt von jedem Wickelmodul zum gemeinsamen Hauptabführungsmittel 12. Wie leicht erkennbar ist, werden die über das Hauptzuführungsmittel 11 anfallenden Erzeugnisse durch Auf- und Abwickeln in einem Wickelmodul gewendet, d.h. ihre Orientierung o verändert. In diesem Ausführungsbeispiel sind alle Wickelmodule 41-43 gleich und entsprechen dem oben erwähnten Typ 2. Ist die Abwickelgeschwindigkeit der einzelnen Wickelmodule steuerbar, so kann auch eine gewünschte Taktfrequenz, bei entsprechender Geschwindigkeit des Abführbandes 12, am Ausgang 3 erreicht werden.

In Figur 3 ist ein weiteres Ausführungsbeispiel der Erfindung dargestellt. Es sind wiederum das Hauptzuführungsmittel 11, das Hauptzuführungsmittel 12, Eingangsweichen 51-53 und drei Wickelmodule 41-43 ersichtlich. Jedes Wickelmodul enthält hier eine Wickelstation 8 und eine Umwickeleinrichtung 7. Die Art und Weise des Umwickelns ist beispielsweise im CH-Patent 657 115 beschrieben. Weichen 74-76 verbinden einerseits den Hauptwickel 8 mit dem Hauptzuführungsmittel 11 und andererseits mit der Umwickeleinrichtung 7. Durch eine Gruppe von Ausgangsweichen 56, 57, 58 können die umgewickelten Druckprodukte von einer Umwickeleinrichtung auf das Hauptabführungsmittel 12 gebracht werden. Wie leicht ersichtlich ist, behalten die Druckprodukte hier zwischen dem Haupteingang 2 und dem Hauptausgang 3 sowohl ihre Orientierung als auch ihre gegenseitige Lage bei. Es handelt sich also um Wickelmodule des Typus 3 oder 8.

Um mit diesen Wickelmodulen ebenfalls eine Änderung der Orientierung der Druckprodukte erreichen zu können, ist es bspw. möglich, an der Wickelstation 8 eine zusätzliche Weicheneinrichtung vorzusehen, welche die Wickelstation 8 direkt mit dem Hauptabführungsmittel 12 verbindet, oder es kann auch mittels einer Weiche eine direkte Verbindung vom Hauptzuführungsmittel 11 zu den einzelnen Umwickeleinrichtungen 7 vorgesehen werden.

Figur 4 zeigt eine Anordnung mit zwei Wickelmodulen 41, 42 des Typus 2 bzw. 6 und zwei Wickelmodulen 43, 44 des Typus 8. Die Wickelmodule 41, 42 besitzen zusätzlich zur Umwickeleinrichtung 7 eine Umlenkeinrichtung 79, welche die Druckprodukte um 180° wendet, d.h. deren Orientierung o ändert. Mittels einer zugehörigen Weiche 78 kann entweder die Umwickeleinrichtung 7 oder die Umlenkeinrichtung 79 dieser Wickelmodule aktiviert werden. Dementsprechend werden die über die Förderverbindung 61, 62 zugeführten Druckprodukte je nach Stellung der Weichen 78 dem Hauptabführungsmittel 12 in unveränderter Weise oder um 180° gewendet zugeführt. Sollen die Erzeugnisse dem Hauptausgang 3 unverändert zugeführt werden, so können sie mittels Weichenstellung der Eingangseichen 51-54 über ein beliebiges der Wickelmodule 41-44 gepuffert werden. Soll hingegen die Orientierung der Druckprodukte geändert werden, d.h. der Parameter o konvertiert werden, so werden vorzugsweise die Wickelmodule 41 und 42 eingesetzt. Es ist natürlich auch möglich, eine Pufferung über die Wickelmodule 43 und 44 vorzunehmen und das Konvertieren in einem zweiten Arbeitsschritt mittels Modul 41 bzw. 42 vorzunehmen.

Um die Drehgeschwindigkeit der Wickel beim Abwickeln steuern zu können (Änderung der Taktfrequenz t₁ zu t₂), muss der Antrieb geschwindigkeitsvariabel sein. Es wird beispielsweise ein reversierbarer, polumschaltbarer Asynchronmotor verwendet.

Die Weicheneinrichtungen 51-60, 71, 72, 79, etc. sind aus dem Stand der Technik hinreichend bekannt und können bspw. durch kurze, schwenkbare Förderbandstrecken realisiert werden.

Figur 5 zeigt eine weitere Einsatzmöglichkeit des Verfahrens gemäss der Erfindung. Das Grundschema und die Bezugszahlen entsprechen Figur 1. Im Bereich des Hauptausgangs 3 ist ein Puffertakter 77, wie er beispielsweise aus dem CH-Patent 610 276 bekannt ist, vorhanden. Dadurch ist es möglich, gleichzeitig über die Verbindung 5 und/oder aus verschiedenen Wickelmodulen 41-45 Erzeugnisse abzuführen. Mittels dem Puffertakter 77 werden die entsprechenden Produkteströme "zusammengespleisst", d.h. zu einem einzigen Strom gefügt und dem HauptAusgang 3 zugeführt. Zudem wird mindestens eine Rückführung 80 nach dem HauptAusgang 3 zum Haupteingang 2 vorgesehen. Wie dargestellt kann diese Rückführung 80 nach einem ersten Maschinenmodul 81, welches einen Verarbeitungsschritt der Erzeugnisse darstellt, ansetzen. In analoger Weise kann nach jedem weiteren Maschinenmodul eine Rückführung 80' zum Eingang 2 vorgesehen sein. Dadurch wird erreicht, dass bei Ausfall eines beliebigen Maschinenmoduls die Erzeugnisse zum Haupteingang 2 zurückgeführt werden können und demnach nur eine Pufferanordnung 1 innerhalb eines Gesamtsystems vorgesehen werden muss. Eine Vorrichtung zur Durchführung dieses Verfahrens kann in einfacher Weise dadurch erreicht werden, dass die Rückführungen, ähnlich wie die Förderstrecken 61-63 in Figur 2, von oben an das Hauptzuführungsmittel zurückgeführt sind.

## Patentansprüche

1. Verfahren zum Betrieb einer Anordnung zum Puffern und Konvertieren von vorzugsweise als Schuppenformation kontinuierlich zugeführten, flächigen Erzeugnissen, vorzugsweise Druckprodukten, unter Verwendung einer Anordnung mit mindestens zwei Wickelmodulen (41, 42, 43, 44, 45), wobei die Erzeugnisse mit den Eingangsparametern, Eingangstaktfrequenz (t₁), Eingangsorientierung (o₁) und gegenseitige Eingangslage (l₁) zugefördert, über einen gemeinsamen Haupteingang (2) und über wahlweise umschaltbare Eingangsweichen (52, 53, 54, 55) einem der Wickelmodule (41, 42, 43, 44, 45) zugeführt und von diesem zu einem Wickel aufgewickelt werden, **dadurch gekennzeichnet,** dass zur Umsetzung der kontinuierlichen Zuführung der Erzeugnisse mit Eingangsparametern (t₁, o₁, l₁) in mindestens eine Abführung von Erzeugnissen mit Ausgangsparametern (t₂, o₂, l₂) Erzeugnisse auf Wickel aufgewickelt und von Wickeln abgewickelt, Wickelgeschwindigkeiten gesteuert, Änderung der Orientierung und gegenseitigen Lage der Erzeugnisse herbeigeführt und Erzeugnisse über wahlweise umschaltbare Ausgangsweichen (57, 58, 59, 60) in Schuppenformation kontinuierlich durch einen Hauptausgang (3) und/oder als Wickel durch Seitenausgänge (31, 32, 33, 34, 35) abgeführt werden, wobei eine bestimmte Änderung der Orientierung und gegenseitigen Lage der Erzeugnisse durch Zuführung zu einem für diese Änderung ausgerüsteten Wickelmodul herbeigeführt wird.

2. Verfahren nach Anspruch 1, **dadurch gekennzeichnet,** dass während dem kontinuierlichen Zuführen von Erzeugnissen durch den Haupteingang (2) oder während Unterbrüchen dieser kontinuierlichen Zuführung Erzeugnisse als Wickel durch Seiteneingänge (21, 22, 23, 24, 25) zu mindestens einem der Wickelmodule (41, 42, 43, 44, 45) zugeführt werden.

3. Verfahren nach einem der Ansprüche 1 oder 2, **dadurch gekennzeichnet,** dass die durch den Haupteingang (2) kontinuierlich zugeförderten Erzeugnisse über eine weitere, wahlweise umschaltbare Eingangsweiche (51) und eine weitere, wahlweise umschaltbare Ausgangsweiche (56) direkt zum Hauptausgang (3) förderbar sind.

4. Verfahren nach einem der vorstehenden Ansprüche, **dadurch gekennzeichnet,** dass die Orientierung und gegenseitige Lage der Erzeugnisse durch eine mittels zusätzlichen Weichen (71, 72) schaltbare Serieschaltung von mindestens zwei Wickelmodulen (41-45) verändert werden.

5. Verfahren nach einem der vorstehenden Ansprüche, **dadurch gekennzeichnet,** dass die Erzeugnisse dem Hauptausgang (3) aus mindestens zwei Wickelmodulen (41, 42, 43, 44, 45) oder mindestens aus einem Wickelmodul und über eine direkte Verbindung (5) vom Haupteingang (2) her gleichzeitig zugeführt werden und mittels einem Puffertakter (77) zu einem einheitlichen Schuppenstrom zusammengespleisst werden.

6. Verfahren nach einem der vorstehenden Ansprüche, **dadurch gekennzeichnet,** dass durch automatische Steuerung und Schalten der Eingangsweichen (51-55) der über diese Eingangsweichen mit einem der Wickelmodule (41, 42, 43, 44, 45) verbundene Haupteingang (2) automatisch mit einem anderen, die Orientierung und gegenseitige Lage der Erzeugnisse in gleicher Weise konvertierenden Wickelmodul verbunden wird, sobald der Wickel des ersteren voll ist.

7. Verfahren nach einem der vorstehenden Ansprüche, **dadurch gekennzeichnet,** dass das Verfahren durch eine Computersteuerung überwacht und gesteuert wird, wobei mindestens Zu- und Abführung der Erzeugnisse über den Haupteingang (2) und die Seiteneingänge (21-25), den Hauptausgang (3) und die Seitenausgänge (31-35), die Wickelvorgänge der einzelnen Wickelmodule (41-45) und die Stellung der Eingangsweichen (51- 55), der Ausgangsweichen (56-60) und der weiteren Weichen (71, 72) mittels Sensoren überwacht und/oder gesteuert werden.

8. Anordnung zum Puffern und Konvertieren von vorzugsweise in Schuppenformation kontinuierlich zugeführten, flächigen Erzeugnissen, vorzugsweise Druckprodukten, mit mindestens zwei Wickelmodulen (41, 42, 43, 44, 45), die über wahlweise umschaltbare Eingangsweichen (52, 53, 54, 55) mit einem Hauptzuführungsmittel (11) mit einer Förderrichtung verbunden sind, **gekennzeichnet dadurch,** dass die Wickelmodule (41, 42, 43, 44, 45) über wahlweise umschaltbare Ausgangsweichen (57, 58, 59, 60) mit einem Hauptabführungsmittel (12) verbunden sind, dass für eine freie Zugänglichkeit der Wickelmodule im Bereiche ihrer Wickelhalterungen (46-50) von mindestens einer Seite die Wickelmodule (41, 42, 43, 44, 45) in der Förderrichtung hintereinander angeordnet und bezüglich ihrer Wickelebenen mindestens annähernd parallel zu einer senkrechten Ebene ausgerichtet sind und sowohl das Hauptzuführungsmittel (11) als auch das Hauptabführungsmittel (12) mindestens annähernd parallel zu dieser Ebene verlaufen, dass die Wickelmodule derart ausgestaltet sind, dass sie wahlweise als Aufwickel- oder Abwickelmodule betätigbar sind, und dass mindestens ein Wickelmodule Steuermittel aufweist zur Steuerung der Wickelgeschwindigkeit oder Mittel zum Verändern der Orientierung oder gegenseitigen Lage der Erzeugnisse.

9. Anordnung nach Anspruch 8, **dadurch gekennzeichnet,** dass das Hauptzuführungsmittel (11) und das Hauptabführungsmittel (12) als Förderbänder ausgestaltet sind und das Zuführband über den Wickelmodulen (41-45) und das Abführband unter den Wickelmodulen liegt.

10. Anordnung nach Anspruch 8, **dadurch gekennzeichnet,** dass das Hauptzuführungsmittel (11) als Klammertransporteur und das Hauptabführungsmittel (12) als Förderband oder Klammertransporteur ausgebildet ist.

11. Anordnung nach einem der Ansprüche 8 bis 10, dadurch gekennzeichnet, dass das Hauptzuführungsmittel (11) und das Hauptabführungsmittel (12) und die Wickelebenen der Wickelmodule (41-45) in einer gemeinsamen, senkrechten Ebene liegen.

12. Anordnung nach einem der Ansprüche 8 bis 11, **dadurch gekennzeichnet,** dass mindestens ein Wickelmodul (41-45) eine Umwickeleinrichtung (7) oder Umlenkeinrichtung (79) aufweist.

13. Anordnung nach einem der Ansprüche 8 bis 12, **dadurch gekennzeichnet,** dass das Hauptzuführungsmittel (11) und das Hauptabführungsmittel (12) über je eine weitere Eingangs- und Ausgangsweiche (51, 56) durch eine direkte Förderstrecke (5) miteinander verbunden sind.

14. Anordnung nach einem der Ansprüche 8 bis 13, **dadurch gekennzeichnet,** dass hinter den Ausgangsweichen (56-60) ein Puffertakter (77) angeordnet ist.

15. Anordnung nach einem der Ansprüche 8 bis 14, **dadurch gekennzeichnet,** dass mindestens zwei Wickelmodule (41-45) über zusätzliche Weichen (71-72) direkt miteinander verbunden sind.

16. Anordnung nach einem der Ansprüche 8 bis 15, **dadurch gekennzeichnet,** dass der Antrieb der Wickelmodule (41-45) ein reversierbarer und polumschaltbarer Asynchronmotor ist.

## Claims

1. Method for the operation of an arrangement for the buffer storage of flat products, preferably printed products, preferably supplied in a scale formation, using an arrangement with at least two roll modules (41,42,43,44,45), the products being supplied with the inlet parameters, inlet clock frequency (tₗ), inlet orientation (o₁) and reciprocal inlet position (1₁), by means of a common main inlet (2) and by means of randomly switchable inlet points (52,53,54,55) to one of the roll modules (41,42,43,44,45) and by the latter are wound up to form a roll, characterized in that for converting the continuous supply of products with inlet parameters (t₁,o₁,1₁) into at least one removal of products with outlet parameters (t₂o₂1₂) products are wound onto a roll and unwound from rolls, roll speeds are controlled, there is a modification of the orientation and reciprocal position of the products and products are removed by means of randomly switchable outlet points (57,58,59,60) in scale formation and in continuous manner through a main outlet (3) and/or as rolls through lateral outlets (31,32,33,34, 35), a specific arrangement of the orientation and reciprocal position of the products being brought about by the supply of a roll module equipped for this change.

2. Method according to claim 1, characterized in that during the continuous supply of products through the main inlet (2) or during interruptions of said continuous supply products are supplied as rolls through lateral inlets (21,22,23,24,25) to at least one of the roll modules (41,42,43,44,45).

3. Method according to one of the claims 1 or 2, characterized in that the products continuously supplied through the main inlet (2) can be conveyed by means of a further, randomly switchable inlet point (51) and a further, randomly switchable outlet point (56) directly to the main outlet (3).

4. Method according to one of the preceding claims, characterized in that the orientation and reciprocal position of the products are modified by a serial connection of at least two roll modules (41-45) switchable by means of additional points (71,72).

5. Method according to one of the preceding claims, characterized in that the products are simultaneously supplied to the main outlet (3) from at least two roll modules (41,42,43,44,45) or at east from a roll module and by means of a direct connection (5) to the main inlet (2) and are spliced together by means of a buffer storage timer (77) to form a unitary scale flow.

6. Method according to one of the preceding claims, characterized by the automatic control and switching of the inlet points (51-55) of the main inlet (2) connected by means of said inlet points to one of the roll modules (41,42,43,44,45) is automatically connected to another roll module converting the orientation and reciprocal position of the products in the same way, as soon as the roll of the former is full.

7. Method according to one of the preceding claims, characterized in that the method is monitored and controlled by a computer control, at least the supply and removal of the products being monitored and/or controlled by means of the main inlet (2) and the lateral inlets (21-25), the main outlet (3) and the lateral outlets (31-35), the winding processes of the individual roll modules (41-45) and the position of the inlet points (51-55), the outlet points (56-60) and the further points (71,72) using sensors.

8. Arrangement for the buffer storage and conversion of flat products, preferably printed products, preferably continuously supplied in scale formation, with at least two roll modules (41-45) connected by means of randomly switchable inlet points (52-55) to a main supply means (11) with a conveying direction, characterized in that the roll modules (41-45) are connected by means of randomly switchable outlet points (57-60) to a main removal means (12), that for a free accessibility of the roll modules in the vicinity of their roll mounts (46-50) from at least one side the roll modules (41-45) are successively arranged in the conveying direction and with respect to their roll planes are oriented at least approximately parallel to a vertical plane and both the main supply means (11) and the main removal means (12) run at least approximately parallel to said plane, that the roll modules are designed in such a way that they are randomly operable as winding or unwinding modules and that at least one roll module has control means for controlling the winding speed or means for modifying the orientation or the reciprocal position of the products.

9. Arrangement according to claim 8, characterized in that the main supply means (11) and the main removal means (12) are constructed as conveyor belts and that the supply belt is located above the roll modules (41-45) and the removal belt below the roll modules.

10. Arrangement according to claim 8, characterized in that the main supply means (11) are constructed as clamp conveyors and the main removal means (12) as conveyor belt or clamp conveyor.

11. Arrangement according to one of the claims 8 to 10, characterized in that the main supply means (11) and the main removal means (12) and the roll planes of the roll modules (41-45) are in a common, vertical plane.

12. Arrangement according to one of the claims 8 to 11, characterized in that at least one roll module (41-45) has a winding device (7) or a deflecting device (79).

13. Arrangement according to one of the claims 8 to 12, characterized in that the main supply means (11) and the main removal means (12) are interconnected by means of in each case one further inlet and outlet point (51,56) by a direct conveyor path (5).

14. Arrangement according to one of the claims 8 to 13, characterized in that there is a buffer storage timer (77) behind the outlet points (56-60).

15. Arrangement according to one of the claims 8 to 14, characterized in that at least two roll modules (41-45) are directly interconnected via additional points (71,72).

16. Arrangement according to one of the claims 8 to 15, characterized in that the drive for the roll module (41-45) is a reversible, pole-switchable asynchronous motor.

## Revendications

1. Procédé pour le fonctionnement d'un dispositif pour emmagasiner et convertir des produits plats se présentant de préférence de façon continue comme une formation en écailles, de préférence des produits imprimés, utilisant un dispositif avec au moins deux modules d'enroulement (41, 42, 43, 44, 45), les produits étant transportés avec les paramètres d'entrée de cadence d'entrée (t₁), orientation d'entrée (o₁) et position d'entrée mutuelle (l₁), amenés en passant par une entrée principale commune (2) et par des aiguillages d'entrée (52, 53, 54, 55) à l'un des modules d'enroulement (41, 42, 43, 44, 45) et enroulés par celui-ci en un rouleau, caractérisé en ce que pour la conversion de l'apport continu des produits avec les paramètres d'entrée (t₁, o₁, l₁) en au moins une sortie de produits avec des paramètres de sortie (t₂, o₂, l₂) des produits sont enroulés sur des rouleaux et déroulés à partir des rouleaux, les vitesses d'enroulement sont contrôlées, la modification de l'orientation et de la position mutuelle des produits est provoquée et les produits sont enlevés de façon continue dans une formation en écailles à une sortie principale (3) en passant par des aiguillages de sortie (57, 58, 59, 60) pouvant être commutés sélectivement et/ou sous la forme de rouleaux à travers des sorties latérales (31, 32, 33, 34, 35), une certaine modification de l'orientation et de la position mutuelle des produits étant provoquée par l'apport à un module d'enroulement équipé pour cette modification.

2. Procédé selon la revendication 1, caractérisé en ce que pendant l'apport continu de produits à travers l'entrée principale (2) ou pendant des interruptions de cet apport continu des produits sont amenés sous la forme de rouleaux à travers des entrées latérales (21, 22, 23, 24, 25) à l'un au moins des modules d'enroulement (41, 42, 43, 44, 45).

3. Procédé selon l'une ou l'ensemble des revendications 1 ou 2, caractérisé en ce que les produits apportés de manière continue à travers l'entrée principale (2) peuvent être transportés directement vers la sortie principale (3) en passant par un autre aiguillage d'entrée (51) pouvant être commuté sélectivement et un autre aiguillage de sortie (56) pouvant être commuté sélectivement.

4. Procédé selon l'une ou l'ensemble des revendications précédentes, caractérisé en ce que l'orientation et la position mutuelle des produits sont modifiées par un montage en série d'au moins deux modules d'enroulement (41-45) pouvant être réalisé au moyen d'aiguillages supplémentaires (71, 72).

5. Procédé selon l'une ou l'ensemble des revendications précédentes, caractérisé en ce que les produits sont amenés simultanément vers la sortie principale (3) à partir d'au moins deux modules d'enroulement (41, 42, 43, 44, 45) ou au moins à partir d'un module d'enroulement et de l'entrée principale (2) selon une liaison directe (5) et réunis au moyen d'un synchroniseur d'emmagasinage (77) en un courant d'écailles unique.

6. Procédé selon l'une ou l'ensemble des revendications précédentes, caractérisé en ce que le contrôle et la commutation automatiques des aiguillages d'entrée (51-55) permettent de relier automatiquement l'entrée principale (2) reliée par l'intermédiaire de ces aiguillages d'entrée à l'un des modules d'enroulement (41, 42, 43, 44, 45) à un autre module d'enroulement qui convertit l'orientation et la position mutuelle des produits de la même manière, dès que le rouleau du premier est plein.

7. Procédé selon l'une ou l'ensemble des revendications précédentes, caractérisé en ce que le procédé est surveillé et contrôlé par une commande par ordinateur, des capteurs surveillant et/ou contrôlant au moins l'apport et l'enlèvement des produits par l'entrée principale (2) et les entrées latérales (21-25), la sortie principale (3) et les sorties latérales (31-35), les opérations d'enroulement des différents modules d'enroulement (41-45) et la position des aiguillages d'entrée (51-55), des aiguillages de sortie (56-60) et des autres aiguillages (71, 72).

8. Dispositif pour emmagasiner et convertir des produits plats se présentant de préférence de façon continue comme une formation en écailles, de préférence des produits imprimés avec au moins deux modules d'enroulement (41, 42, 43, 44, 45), qui sont reliés à un moyen d'apport principal (11) avec un dispositif de transport par des aiguillages d'entrée (52, 53, 54, 55) pouvant être commutés sélectivement, caractérisé en ce que les modules d'enroulement (41, 42, 43, 44, 45) sont reliés à un moyen d'enlèvement principal (12) par l'intermédiaire d'aiguillages de sortie (57, 58, 59, 60) pouvant être commutés sélectivement, en ce que pour un libre accès aux modules d'enroulement dans la zone de leurs fixations de rouleau (46-50) d'au moins un côté les modules d'enroulement (41, 42, 43, 44, 45) sont disposés l'un derrière l'autre dans le sens de transport et sont orientés au moins presque parallèlement à un plan vertical par rapport à leurs plans d'enroulement et aussi bien le moyen d'apport principal (11) que le moyen d'enlèvement principal (12) sont au moins presque parallèles à ce plan, en ce que les modules d'enroulement sont conçus de façon à pouvoir être actionnés sélectivement comme des modules d'enroulement ou de déroulement, et en ce qu'au moins un module d'enroulement présente des moyens de contrôle pour le contrôle de la vitesse d'enroulement ou des moyens pour modifier l'orientation ou la position mutuelle des produits.

9. Dispositif selon la revendication 8, caractérisé en ce que le moyen d'apport principal (11) et le moyen d'enlèvement principal (12) sont conçus comme des bandes transporteuses et la bande d'apport se trouve au-dessus des modules d'enroulement (41-45) et la bande d'enlèvement endessous des modules d'enroulement.

10. Dispositif selon la revendication 8, caractérisé en ce que le moyen d'apport principal (11) est conçu comme un transporteur à pinces et le moyen d'enlèvement principal (12) comme une bande transporteuse ou un transporteur à pinces.

11. Dispositif selon l'une ou l'ensemble des revendications 8 à 10, caractérisé en ce que le moyen d'apport principal (11) et le moyen d'enlèvement principal (12) et les plans d'enroulement des modules d'enroulement (41-45) se trouvent dans un plan vertical commun.

12. Dispositif selon l'une ou l'ensemble des revendications 8 à 11, caractérisé en ce qu'au moins un module d'enroulement (41-45) présente un dispositif de changement de l'enroulement (7) ou un dispositif de déviation (79).

13. Dispositif selon l'une ou l'ensemble des revendications 8 à 12, caractérisé en ce que le moyen d'apport principal (11) et le moyen d'enlèvement principal (12) sont reliés entre eux en passant par un autre aiguillage d'entrée et de sortie (51, 56) par un trajet de transport (5) direct.

14. Dispositif selon l'une ou l'ensemble des revendications 8 à 13, caractérisé en ce qu'un synchroniseur d'emmagasinage (77) est disposé derrière les aiguillages de sortie (56-60).

15. Dispositif selon l'une ou l'ensemble des revendications 8 à 14, caractérisé en ce qu'au moins deux modules d'enroulement (41-45) sont reliés directement entre eux par des aiguillages (71-72) supplémentaires.

16. Dispositif selon l'une ou l'ensemble des revendications 8 à 15, caractérisé en ce que l'entraînement des modules d'enroulement (41-45) est un moteur asynchrone réversible et à nombre de pôles variable.
